# EUROPÄISCHE PATENTSCHRIFT

(11) **EP 0 015 551 B1**
(45) Veröffentlichungstag und Bekanntmachung des Hinweises auf die Patenterteilung: **12.01.1983**
(21) Anmeldenummer: 80101122.2
(22) Anmeldetag: 06.03.1980
(51) Int. Cl.: E04F 13/08

(54) **Fassadenverkleidung**
Exterior wall cladding
Revêtement de façade

(30) Priorität: 07.03.1979 DE 2908959
(43) Veröffentlichungstag der Anmeldung: 17.09.1980
(73) Patentinhaber: Fink, Albert, D-7251 Hemmingen (DE)
(72) Erfinder: Fink, Albert, D-7251 Hemmingen (DE)
(74) Vertreter: Vogel, Georg Pat.-Ing.

## Beschreibung

Die Erfindung betrifft eine Fassadenverkleidung, die aus einer Tragschienen-Unterkonstruktion mit vertikalen Tragschienen und darauf befestigten, sich horizontal und vertikal teilweise überlappenden Fassadenplatten besteht, bei der die Fassadenplatten mittels an der Tragschienen-Unterkonstruktion einhängbarer Haken gehalten sind und die Haken im Überlappungsbereich jeweils die Oberkante einer Fassadenplatte übergreifen, an die vertikale Kante der diese Fassadenplatte horizontal überlappenden benachbarten Fassadenplatte anschliessen und die Unterkante der diese beiden Fassadenplatten vertikal überlappenden Fassadenplatte aufnehmen.

Eine Fassadenverkleidung dieser Art ist durch das DE-U 78 14 236 bekannt. Dabei sind die Tragschienen vertikal ausgerichtet und mit Bohrungen oder dgl. versehen, in die die Haken eingehängt werden und dabei drehbar bleiben. Da die Fassadenplatten von Fassadenverkleidungen in verschiedenen Deckungsarten, wie Doppeldeckung, Spardoppeldeckung, Stulpdeckung und Waagrechtdeckung, angebracht werden, sind je nach Deckungsart auch verschiedene Tragschienen erforderlich, bei denen die Bohrungen oder dgl. für die Haken in anderer Anordnung und Verteilung eingebracht sein müssen. Die unterschiedlichen Deckungsarten bedingen nämlich eine andere Teilung der Bohrung oder dgl. in vertikaler und horizontaler Richtung auf den Tragschienen.

In der EP-A1-10658 wurde der Befestigungshaken (z. B. durch Haltefinger mit Überganssteg) in eine Form weiterentwickelt, die auch in der vorliegenden Erfindung Verwendung findet. Diese kollidierende europäische Patentanmeldung gehört jedoch nach Art 56 EPÜ lediglich zur Beurteilung der Neuheit zum Stand der Technik im Sinne von Art 54 (3).

Eine weitere Fassadenverkleidung wurde durch US-A1-3 300 934 bekannt, wo zwar ebenfalls um 90° verdrehbare, beliebig verschiebbare Haken verwendet verden, die jedoch in einfachen U-Profilen gehaltert sind und nicht der vertikalen Befestigung sich horizontal und vertikal überlappender Fassadenplatten dienen.

Es ist Aufgabe der Erfindung, bei einer Fassadenverkleidung der eingangs erwähnten Art die Tragschienen-Unterkonstruktion so zu verbessern, dass sie leichter zu montieren und ohne Nacharbeit universell für jede Deckungsart einsetzbar ist.

Dies wird erfindungsgemäss dadurch erreicht, dass die Tragschienen-Unterkonstruktion auch waagrecht verlaufende Tragschienen aufweist, die als Profilabschnitte mit einer durchgehenden, im Querschnitt L-, bzw. T-förmigen Aufnahme versehen sind und dass die mit Einhängeelementen versehenen Haken in horizontaler Stellung in diese Aufnahme einführbar und durch Verdrehen in die vertikale Stellung darin unverlierbar, in Längsrichtung der Tragschiene jedoch verschiebbar gehalten sind.

An diesen waagrechten Tragschienen können an beliebigen Stellen die Haken eingesetzt und festgelegt werden, so wie es die Deckungsart der Fassadenplatten gerade efordert. Die Montage der Tragschienen-Unterkonstruktion ist ebenfalls vereinfacht, da die waagrecht verlaufenden Tragschienen nur in dem richtigen Abstand an den vertikalen Tragschienen befestigt werden müssen. Die vertikalen Tragschienen werden an der Wand befestigt und bringen den Abstand für die Unterbringung der Isolierung. Werden Fassadenplatten mit einheitlicher Höhe verwendet, dann können die vertikalen Tragschienen unter Berücksichtigung der gewünschten vertikalen Überlappung gleich mit den Befestigungsaufnahmen für die Anbringung der waagrechten Tragschienen versehen werden.

Um mit dem Haken die übergriffene Fassadenplatte spielfrei an der Tragschienen-Unterkonstruktion festzuhalten, sieht eine Ausgestaltung vor, dass der Haken sich vertikal zu beiden Längsseiten des Einführungsschlitzes der Aufnahme an der Tragschiene abstützt.

Nach einer Ausführung ist vorgesehen, dass die Tragschiene eine Grundplatte aufweist, an deren Vorderseite rechtwinklig ein Stützsteg angeformt ist, und dass unterhalb des Stützsteges ein im Querschnitt L-förmiger Tragsteg angeformt ist, der mit seinem vertikalen Schenkel im Abstand des Einführungsschlitzes der Aufnahme von dem Stützsteg endet und mit diesem bündig abschliesst. Der Profilabschnitt lässt sich dann mit annähernd einheitlicher Wandstärke auslegen und herstellen.

Damit sich die von dem Haken übergriffene Fassadenplatte satt und eindeutig an der waagrechten Tragschiene abstützen kann, ist die Ausgestaltung weiterhin so, dass unterhalb des Tragsteges ein weiterer Stützsteg angeformt ist, der bündig mit dem vertikalen Schenkel des Tragsteges abschliesst.

Die Ausbildung des Hakens ist dabei so, dass der Haken im Bereich der Einhängung einen Abschnitt mit der doppelten Stärke der Fassadenplatten aufweist, der in einen vertikalen Halteschenkel übergeht, dass der Halteschenkel im Abstand der Stärke einer Fassadenplatte von dem weiteren Stützsteg der Tragschiene entfernt ist und selbst die Stärke einer Fassadenplatte aufweist und dass das Ende des Halteschenkels zur Vorderseite hin als L-förmige, nach oben offene Aufnahme für eine Fassadenplatte ausgebildet ist. Auf diese Weise wird der richtige Abstand des Halteschenkels des Hakens zum weiteren Stützsteg der Tragschiene erhalten und die vertikal überlappende Fassadenplatte wird so weit als möglich an die überlappten Fassadenplatten herangebracht.

Damit sich die innenliegende Fassadenplatte auch noch im Bereich der Oberkante zusätzlich an dem vertikalen Schenkel des Tragsteges abstützen kann, sieht eine weitere Ausgestaltung vor, dass sich der vertikale Halteschenkel des Hakens teilweise über den vertikalen Schenkel des Tragsteges arstreckt.

Die Ausbildung des Hakens und der Tragschiene kann dadurch noch vereinfacht werden, dass die Grundplatte unterhalb des Tragsteges selbst als Anlagefläche ausgebildet ist, die im Abstand der Stärke einer Fassadenplatte von der Aussenseite des vertikalen Schenkels des Tragsteges angeordnet ist, dass der Haken mit seinem Halteschenkel durchweg die Stärke einer Fassadenplatte aufweist und dass das Ende des Halteschenkels zur Vorderseite hin als L-förmige, nach oben offene Anfnahme für eine Fassadenplatte ausgebildet ist.

Die spielfreie Festlegung des Hakens in der Aufnahme der Tragschiene wird unter Beibehaltung der Längsverschiebbarkeit in der Aufnahme einfach dadurch erreicht, dass der Haken als Einhängeelement einen Führungsabschnitt aufweist, der in der Höhe und Tiefe auf die Abmessungen des Einführungsschlitzes zur Aufnahme ausgelegt ist und der in ein den Einführungsschlitz hintergreifendes Halteelement übergeht. Die eingestellte Stellung lässt sich dadurch aufrechterhalten, dass die Vorderkante des Stützsteges mit einer Rasterung, Verzahnung, Riffelung oder dgl. versehen ist. Die Rasterung, Verzahnung, Riffelung oder dgl. verhindert, dass sich der Haken von selbst in der Aufnahme der Tragschiene verschiebt.

Das Einführen des Hakens an beliebiger Stelle der Aufnahme wird dadurch ermöglicht, dass die Breite des als Stanzteil hergestellten Hakens in der Längsrichtung der Tragschiene kleiner ist als die Breite des Einführungsschlitzes der Aufnahme.

Damit sich Längsausdehnungen der waagrechten Tragschiene trotz der Befestigung an den vertikalen Tragschienen ausgleichen können, ist nach einer Weiterbildung vorgesehen, dass die Grundplatte der Tragschiene mit Langlöchern versehen ist, die mit ihren Längsachsen in Richtung der Längsachse der Tragschiene ausgerichtet sind.

Die Erfindung wird anhand von in den Zeichnungen dargestellten Ausführungsbeispielen näher erläutert. Es zeigen:
Figur 1 in perspektivischer Ansicht eine waagrechte Tragschiene für die Unterkonstruktion einer erfindugsgemässen Fassadenverkleidung,
Figur 2 einen Schnitt, der die Einhängung eines Hakens in die waagrechte Tragschiene nach Figur 1 darstellt und der die Festlegung der Fassadenplatten im überlappungsbereich erkennen lässt und
Figur 3 einen weiteren Schnitt ähnlich der Figur 2, bei dem die waagrechte Tragschiene und der Haken anders ausgebildet sind.

Die in Figur 1 gezeigte Tragschiene 10 wird vorzugsweise als Abschnitt eines Aluminium-Strangpressprofils hergestellt. Diese Tragschiene 10 wird als waagrechte Tragschiene für die Tragschienen-Unterkonstruktion der Fassadenverkleidung verwendet. Der Profilabschnitt weist eine Grundplatte 11 auf, die der Wand zugekehrt ist und die Langlöcher 17 aufweist. Die Tragschiene 10 wird über diese Langlöcher 17 mit den vertikalen, an der Wand angebrachten vertikalen Tragschienen verbunden. Die vertikalen Tragschienen schaffen den Abstand zur Wand, der für die Unterbringung der Isolierung erforderlich ist, und weisen Befestigungsaufnahmen zur Anbringung der waagrechten Tragschienen 10 auf. Werden einheitlich hohe Fassadenplatten verwendet, dann sind diese Befestigungsaufnahmen in einem Abstand angeordnet, der aus der Differenz der Höhe der Fassadenplatten und der gewünschten vertikalen Überlappung gegeben ist. Die Langlöcher 17 nehmen die dafür erforderlichen Befestigungsschrauben auf und lassen dennoch eine Längsausdehnung der waagrechten Tragschiene 10 zu.

Auf der Vorderseite der Grundplatte 11 der Tragschiene 10 sind im oberen Bereich ein rechtwinklig abstehender Stützsteg 12 und unter diesem ein im Querschnitt L-förmiger Tragsteg 14 angeformt. Dieser Stützsteg 12 und dieser Tragsteg 14 bilden eine durchgehende Aufnahme 15 mit L-förmigem Querschnitt. Der horizontale Schenkel 18 und der vertikale Schenkel 19 des Tragsteges 14 sind so ausgelegt, dass der vertikale Schenkel 19 mit dem Stützsteg 12 bündig abschliesst und den Einführungsschlitz zu der Aufnahme 15 frei lässt. Unterhalb des Tragsteges 14 ist ein weiterer Stützsteg 16 an der Vorderseite der Grundplatte 11 angeformt. Dieser weitere Stützsteg 16 schliesst bündig mit der Aussenseite des vertikalen Schenkels 19 des Tragsteges 14 ab. Die Stirnkante des Stützsteges 12 ist mit einer Rasterung 13 oder dgl. versehen, die das Verschieben eines Hakens in der Aufnahme 15 erschwert, so dass sich ein darin festgelegter Haken nicht unbeabsichtigt verschiebt.

Die Ansicht nach Figur 2 zeigt die Festlegung der Fassadenplatten im Überlappungsbereich mit einem Haken 20. Dieser Haken 20 ist mit dem Führungsabschnitt 22 in dem Einführungsschlitz zur Aufnahme 15 verschiebbar geführt. Das abgewinkelte Halteelement 21 legt den Haken 20 unverlierbar in der Aufnahme 15 fest. Der Haken 20 wird als Stanzteil in der aus Figur 2 ersichtlichen Form hergestellt. Die Stärke des Stanzteils, d.h. die Breite des Hakens 20 in der Längsrichtung der Tragschiene 10, ist kleiner als die Breite des Einführungsschlitzes zur Aufnahme 15 und damit kleiner als die Höhe des Führungsabschnittes 22. Die Tiefe des Führungsabschnittes 22 ist gleich der Tiefe des Einführungsschlitzes zur Aufnahme 15. Bei dieser Auslegung kann der Haken 20 in horizontaler Stellung mit dem aus Führungsabschnitt 22 und Halteelement 21 bestehenden Einhängeelement durch den Einführungsschlitz in die Aufnahme 15 eingeführt und durch Verdrehen in die vertikale Stellung darin unverlierbar festgehalten werden. Wie Figur 2 leicht erkennen lässt, bleibt der Haken 20 aber in der Aufnahme 15 in Längsrichtung der Tragschiene 10 verschiebbar.

Im Bereich des Einhängeelementes stützt sich der Haken 20 zu beiden Seiten des Einführungsschlitzes zur Aufnahme 25 ab, so dass er senkrecht zur Tragschiene 10 kein Bewegungsspiel hat und in eindeutiger Stellung zur Tragschiene 10 verschiebbar geführt ist.

Da der Haken 20 im Bereich der Einhängestelle einen Abschnitt 25 mit der doppelten Stärke einer Fassadenplatte hat und in einen vertikalen Halteschenkel 23 mit der Stärke einer Fassadenplatte übergeht, bleibt hinter dem vertikalen Halteschenkel 23 des Hakens 20 eine Aufnahme für die innenliegende Fassadenplatte 30.1 der Fassadenverkleidung. Diese Fassadenplatte 30.1 stützt sich an der Stirnseite des Stützsteges 16 ab und kann auch noch von der Aussenseite des vertikalen Schenkels 19 des Tragsteges 14 teilweise gestützt werden, da der vertikale Halteschenkel 23 sich teilweise in diesem Schenkelbereich erstreckt. Die Auslegung kann so sein, das der Halteschenkel 23 des Hakens 20 die Fassadenplatte 30.1 gegen den Stützsteg 16 der Tragschiene 10 verspannt.

Die Fassadenplatte 30.1 wird von der benachbarten Fassadenplatte 30.2 derselben Zeile horizontal überlappt. Der Haken 20 ist dann an die vertikale Kante dieser Fassadenplatte 30.2 herangeführt. Die Stärke des Halteschenkels 23 entspricht der Stärke dieser Fassadenplatte 30.2, so dass die am Ende des Halteschenkels 23 ausgebildete L-förmige und nach oben offene Aufnahme 24 die Fassadenplatte 30.3 aufnehmen kann, die die beiden Fassadenplatten 30.1 und 30.2 teilweise vertikal überlappt. Durch diese Hakenauslegung wird auch erreicht, dass die Unterkante der Fassadenplatte 30.3 satt gegen die Oberkante der Fassadenplatte 30.2 gezogen wird.

Wie leicht einzusehen ist, können die Fassadenplatten in einer Reihe beliebig überlappt werden. Dazu ist nur der Haken 20 in die richtige Stellung an der Tragschiene 10 zu bringen. Dies ist jedoch leicht möglich. Die Tragschiene 10 mit den an beliebigen Stellen in die Aufnahme 15 einführbaren und unverlierbar festlegbaren Haken 20 ist daher für die verschiedensten Dekkungsarten der Fassadenplatten verwendbar.

Wie der Schnitt nach Figur 3 zeigt, können die Tragschiene 10 und die Haken 20 auch anders ausgelegt werden, ohne die Vorzüge der erfindungsgemässen Tragschienen-Unterkonstruktion einer Fassadenverkleidung aufgeben zu müssen. Wie die Figur 3 zeigt, kann die Grundplatte 11 des Profilabschnittes auf der Vorderseite auch selbst als Anlagefläche 26 für die Fassadenplatte 30.1 ausgebildet werden. Diese Anlagefläche 26 hat zur Aussenseite des vertikalen Schenkels 19 des Tragsteges 14 dann einen Abstand, der der Stärke der Fassadenplatte 30.1 entspricht. Die Aussenseite des horizontalen Schenkels 18 des Tragsteges 14 dient dabei als Anschlagfläche 27 für die Oberkante der Fassadenplatte 30.1. Befestigt wird die Tragschiene 10 in dem Teil der Grundplatte 11, der über den Stützsteg 12 vorsteht.

Der Haken 20 hat einen Halteschenkel 23, der auch im Bereich der Einhängestelle eine Stärke aufweist, die der Stärke der Fassadenplatte 30.2 entspricht. Die am Ende des Halteschenkels 23 angebrachte Aufnahme 24 nimmt wieder die Fassadenplatte 30.3 auf, welche die Oberkanten der Fassadenplatten 30.1 und 30.2, die sich selbst teilweise horizontal überlappen, mit ihrer Unterkante vertikal teilweise überlappt. Mit dieser Ausgestaltung des Hakens 20 und der Tragschiene 10 lässt sich die Bauhöhe der Fassadenverkleidung reduzieren.

Die Abstützfläche des Hakens 20 zu beiden Seiten des Einführungsschlitzes zur Aufnahme 15 lässt sich dadurch vergrössern, dass die Aufnahme 15 durch zwei L-förmige, gegeneinander gerichtete Stege gebildet wird und damit T-förmigen Querschnitt erhält.

Das Einhängeelement des Hakens 20 kann ebenfalls anders ausgelegt werden. Wichtig ist jedoch, dass das Einhängeelement in der horizontalen Stellung des Hakens 20 in die Aufnahme 15 eingeführt und durch Verdrehen des Hakens 20 in die vertikale Stellung darin unverlierbar, jedoch in Längsrichtung der Tragschiene 10 verschiebbar gehalten ist.

## Patentansprüche

1. Fassadenverkleidung, bestehend aus einer Tragschienen-Unterkonstruktion mit vertikalen Tragschienen und darauf befestigten, sich horizontal und vertikal teilweise überlappenden Fassadenplatten (30.1 bis 30.3), bei der die Fassadenplatten mittels an der Tragschienen-Unterkonstruktion einhängbarer Haken (20) gehalten sind und die Haken (20) im Überlappungsbereich jeweils die Oberkante einer Fassadenplatte (z.B. 30.1) übergreifen, an die vertikale Kante der diese Fassadenplatte horizontal überlappenden benachbarten Fassadenplatte (z.B. 30.2) anschliessen und die Unterkante der diese beiden Fassadenplatten vertikal überlappenden Fassadenplatte (z.B. 30.3) aufnehmen,
dadurch gekennzeichnet,
dass die Tragschienen-Unterkonstruktion auch waagrecht verlaufende Tragschienen (10) aufweist, die als Profilabschnitte mit einer durchgehenden, im Querschnitt L- bzw. T-förmigen Aufnahme (15) versehen sind und
dass die mit Einhängeelementen (21, 22) versehenen Haken (20) in horizontaler Stellung in diese Aufnahme (15) einführbar und durch Verdrehen in die vertikale Stellung darin unverlierbar, in Längsrichtung der Tragschiene (10) jedoch verschiebbar gehalten sind.

2. Fassadenverkleidung nach Anspruch 1,
dadurch gekennzeichnet,
dass der Haken (20) sich vertikal zu beiden Längsseiten des Einführungsschlitzes der Aufnahme (15) an der Tragschiene (10) abstützt.

3. Fassadenverkleidung nach Anspruch 1 und 2,
dadurch gekennzeichnet,
dass die Tragschiene (10) eine Grundplatte (11) aufweist, an deren Vorderseite rechtwinklig ein Stützsteg (12) angeformt ist, und
dass unterhalb des Stützsteges (12) ein im Querschnitt L-förmiger Tragsteg (14) angeformt ist, der mit seinem vertikalen Schenkel (19) im Abstand des Einführungsschlitzes der Aufnahme (15) von dem Stützsteg (12) endet und mit diesem bündig abschliesst.

4. Fassadenverkleidung nach Anspruch 3,
dadurch gekennzeichnet,
dass unterhalb des Tragsteges (14) ein weiterer Stützsteg (16) angeformt ist, der bündig mit dem vertikalen Schenkel (19) des Tragsteges (14) abschliesst.

5. Fassadenverkleidung nach Anspruch 3 und 4,
dadurch gekennzeichnet,
dass der Haken (20) im Bereich der Einhängung einen Abschnitt (25) mit der doppelten Stärke der Fassadenplatten (30.1 bis 30.3) aufweist, der in einen vertikalen Halteschenkel (23) übergeht, dass der Halteschenkel (23) im Abstand der Stärke einer Fassadenplatte (30.1) von dem weiteren Stützsteg (16) der Tragschiene (20) entfernt ist und selbst die Stärke einer Fassadenplatte (30.2) aufweist und
dass das Ende des Halteschenkels (23) zur Vorderseite hin als L-förmige, nach oben offene Aufnahme (24) für eine Fassadenplatte (30.3) ausgebildet ist.

6. Fassadenverkleidung nach einem der Ansprüche 3 bis 5,
dadurch gekennzeichnet,
dass sich der vertikale Halteschenkel (23) des Hakens (20) teilweise über den vertikalen Schenkel (19) des Tragsteges (14) erstreckt.

7. Fassadenverkleidung nach einem der Ansprüche 1 bis 3,
dadurch gekennzeichnet,
dass die Grundplatte (11) unterhalb des Tragsteges (14) selbst als Anlagefläche (26) ausgebildet ist, die im Abstand der Stärke einer Fassadenplatte (30.1) von der Aussenseite des vertikalen Schenkels (19) des Tragsteges (14) angeordnet ist,
dass der Haken (20) mit seinem Halteschenkel (23) durchweg die Stärke einer Fassadenplatte (30.2) aufweist und
dass das Ende des Halteschenkels (23) zur Vorderseite hin als L-förmige, nach oben offene Aufnahme (24) für eine Fassadenplatte (30.3) ausgebildet ist.

8. Fassadenverkleidung nach einem der Ansprüche 1 bis 7,
dadurch gekennzeichnet,
dass der Haken (22) als Einhängeelement einen Führungsabschnitt (22) aufweist, der in der Höhe und Tiefe auf die Abmessungen des Einführungsschlitzes zur Aufnahme (15) ausgelegt ist und der in ein den Einführungsschlitz hintergreifendes Halteelement (21) überaeht.

9. Fassadenverkleidung nach einem der Ansprüche 1 bis 8,
dadurch gekennzeichnet,
dass die Breite des als Stanzteil hergestellten Hakens (12) in der Längsrichtung der Tragschiene (20) kleiner ist als die Breite des Einführungsschlitzes der Aufnahme (15).

10. Fassadenverkleidung nach einem der Ansprüche 1 bis 9,
dadurch gekennzeichnet,
dass die Grundplatte (11) der Tragschiene (20) mit Langlöchern (17) versehen ist, die mit ihren Längsachsen in Richtung der Längsachse der Tragschiene (20) ausgerichtet sind.

11. Fassadenverkleidung nach einem der Ansprüche 3 bis 10,
dadurch gekennzeichnet,
dass die Vorderkante des Stützsteges (12) mit einer Rasterung (13), Verzahnung, Riffelung oder dgl. versehen ist.

## Revendications

1. Revêtement de façade composé d'une base de profilés support avec des profilés support verticaux et des panneaux de façade (30.1 à 30.3) y fixés, en partie se recouvrant horizontalement et verticalement, pour lequel les panneaux de façade sont tenus à l'aide de crochets (20) accro- chables à la base de profilés support et les crochets (20) chevauchent le bord supérieur d'un penneau de façade (p.e. 30.1) dans la zone de recouvrement, sont contigus au bord vertical du panneau de façade voisin (p.e. 30.2) horizontalement recouvrant le panneau de façade premier nommé et reçoivent le bord inférieur du panneau de façade (p.e. 30.3) verticalement recouvrant ces deux panneaux de façade,
caractérisé par les faits
que la base de profilés support présente aussi des profilés support (10) courant horizontalement qui, en tant que tronçons de profilés, sont pourvus d'une ouverture de réception (15) continue à section en L ou en T et
que les crochets (20) pourvus des éléments d'accrochage (21, 22) peuvent être introduits à cette ouverture de récéption (15) en position horizontale et y sont tenus imperdablement s'ils sont tournés en position verticale, mais peuvent être déplacés en sens longitudinal du profilé support (10).

2. Revêtement de façade d'après spécification 1,
caractérisé par le fait
que le crochet (20) est supporté au profilé support (10) verticalement aux deux grands côtés de la fente d'entrée de l'ouverture de réception (15).

3. Revêtement de façade d'après spécifications 1 et 2,
caractérisé par les faits
que le profilé support (10) présente une plaque de base (11) au front de laquelle se trouve une arête-support (12) à angles droits, et
qu'au-dessous de l'arête-support (12) se trouve une arête porteuse (14) à section en L, le côté vertical (19) de laquelle se termine à une distance entre la fente d'entrée de l'ouverture de réception (15) et l'arête-support (12), et cela à fleur de l'arête-support.

4. Revêtement de façade d'après spécification 3,
caractérisé par le fait
qu'au-dessous de l'arête porteuse (14) se trouve une autre arête-support (16) se terminant à fleur du côté vertical (19) de l'arête porteuse (14).

5. Revêtement de façade d'après spécifications 3 et 4,
caractérisé par les faits
que dans la zone de l'accrochage le crochet (20) présente une section (25) à l'épaisseur double des panneaux de façade (30.1 à 30.3), suivie par un côté vertical de retenue (23),
que le côté de retenue (23) est élogné de l'autre arête-support (16) du profilé support (10) par la distance de l'épaisseur d'un panneau de façade (30.1) et qu'il a lui-même l'épaisseur d'un panneau de façade (30.2) et
que vers le front, le bout de l'arête de retenue (23) est façonné comme ouverture (24) en L, ouverture contre-haut, pour recevoir un panneau de façade (30.3).

6. Revêtement de façade d'apres l'une des spécifications 3 à 5,
caractérisé par le fait
qu'en partie le côté vertical de retenue (23) du crochet (20) s'étend sur le côté vertical (19) de l'arête porteuse (14).

7. Revêtement de façade d'après l'une des spécifications 1 à 3,
caractérisé par les faits
qu'au-dessous de l'arête porteuse (14) la plaque de base (11) elle-même est façonnée comme face porteuse (26), placée éloignée de la face extérieure du côté vertical (19) de l'arête porteuse (14) par la distance de l'épaisseur d'un panneau de façade (30.1),
que d'un bout à l'autre, le crochet (20) avec son côté de retenue (23) à l'épaisseur d'un panneau de façade (30.2) et
que vers le front, le bout du côté de retenue (23) est façonné comme ouverture (24) en U, ouverte contre-haut, pour recevoir un panneau de façade (30.3).

8. Revêtement de façade d'après l'une des spécifications 1 à 7,
caractérisé par le fait
que le crochet (20) en tant qu'un élément d'accrochage présente une section conductrice (22), la hauteur et la profondeur de laquelle sont accordées aux dimensions de la fente d'entrée de l'ouverture (15) et qui est suivie d'un élément de retenue (21) aboutissant jusqu'à derrière la fente d'entrée.

9. Revêtement de façade d'après l'une des spécifications 1 à 8,
caractérisé par le fait
qu'en sens longitudinal du profilé support (10), la largeur du crochet (20) fabriqué comme pièce découpée est inférieure à celle de la fente d'entrée de l'ouverture (15).

10. Revêtement de façade d'après l'une des spécifications 1 à 9,
caractérisé par le fait
que la plaque de base (11) du profilé support (10) est pourvue des trous longitudinaux (17) axés avec leurs axes longitudinaux en sens longitudinal du profilé support (10).

11. Revêtement de façade d'après l'une des spécifications 3 à 10,
caractérisé par le fait
que le bord avant de l'arête-support (12) est pourvu d'un quadrillage (13), d'une denture, d'un cannelage ou des choses semblables.

## Claims

1. Facing made up of a supporting rail base with vertical supporting rails and horizontally and vertically in part overlapping fibreboards attached to those (30.1 to 30.3), for which the fibreboards are held by means of hooks (20) which can be suspended into the supporting rail base and for which in the overlapping zone, the hooks (20) clasp the upper edge of a fibreboard (e.g. 30.1), border on the vertical edge of the neighbouring fibreboard (e.g. 30.2) horizontally overlapping the first-mentioned fibreboard, and hold the lower edge of the fibreboard (e.g. 30.3) vertically overlapping these two fibreboards, characterized by the facts,
that the supporting rail base also has horizontally running supporting rails (10) which as profile sections are provided with a continuous reception gap (15) with L- or T-shaped cross-section and
that in horizontal position, the hooks (20) equipped with suspension elements (21, 22) can be inserted into this gap (15) and are firmly held there when they are turned into vertical position, but can be moved in longitudinal direction of the supporting rail (10).

2. Facing according to claim 1,
characterized by the fact
that the hook (20) is held at the supporting rail (10) at right angles to both long sides of the insertion slot of the gap (15).

3. Facing according to claims 1 and 2, characterized by the facts
that the supporting rail (10) is equipped with a base plate (11) at the front of which a supporting web (12) stands out at right angles and
that below the supporting web (12) a bearing web (14) with L-shaped cross-section stands out, the vertical leg of which (19) ends flush with the supporting web at the distance of the insertion slot of the gap (15) from the supporting web (12).

4. Facing according to claim 3,
characterized by the fact
that below the bearing web (14) another supporting web (16) stands out which ends flush with the vertical leg (19) of the bearing web (14).

5. Facing according to claims 3 and 4, characterized by the facts
that near the suspension the hook (20) has a section (25) of twice the thickness of the fibreboards (30.1 to 30.3) which is fallowed by a vertical retaining leg (23),
that the retaining leg (23) is at the distance of the thickness of a fibreboard (30.1) from the other supporting web (16) of the supporting rail (10) and has itself the thickness of a fibreboard (30.2) and
that towards the front the end of the retaining leg (23) is designed as L-shaped fixture (24) open at the top for holding a fibreboard (30.3).

6. Facing according to one of the claims 3 to 5,
characterized by the fact
that the vertical retaining leg (23) of the hook (20) partly reaches over the vertical leg (19) of the bearing web (14).

7. Facing according to one of the claims 3 to 5,
characterized by the facts
that below the bearing web (14) the base plate (11) itself is designed as bearing surface (26) located at the distance of the thickness of a fibreboard (30.1) from the outside of the vertical leg (19) of the bearing web (14),
that the hook (20) with its retaining leg (23) throughout has the thickness of a fibreboard (30.2) and
that towards the front the end of the retaining leg (23) is designed as L-shaped fixture (24) open towards the top for holding a fibreboard (30.3).

8. Facing according to one of the claims 1 to 7,
characterized by the fact
that as a suspension element the hook (20) has a guiding section (22) the height and depth of which are adjusted to suit the dimensions of the insertion slot of the reception gap (15) and which is followed by a retaining element (21) grasping behind the insertion slot.

9. Facing according to one of the claims 1 to 8,
characterized by the fact
that the breadth of the hook (20) manufactured as punched piece is smaller than the breadth of the insertion slot of the gap (15) in longitudinal direction of the supporting rail (10).

10. Facing according to one of the claims 1 to 9,
characterized by the fact
that the base plate (11) of the supporting rail (10) is provided with oblong holes (17), the longitudinal axes of which are brought into direction of the longitudinal axis of the supporting rail (10).

11. Facing according to one of the claims 3 to 10,
characterized by the fact
that the front edge of the supporting web (12) is provided with a grid pattern (13), tooth system, corrugation or the like.
